# FASCICULE DE BREVET EUROPEEN

(11) **EP 3 251 650 B1**
(45) Date de publication et mention de la délivrance du brevet: **17.07.2019**
(21) Numéro de dépôt: 17171442.1
(22) Date de dépôt: 17.05.2017
(51) Int. Cl.: A61G 5/12

(54) **REPOSE-PLATRE POUR CHAISE DE TRANSFERT MEDICALE**
GIPSSTÜTZE FÜR MEDIZINISCHEN TRANSPORTSITZ
CAST-REST FOR MEDICAL TRANSFER CHAIR

(30) Priorité: 31.05.2016 FR 1654880
(43) Date de publication de la demande: 06.12.2017
(73) Titulaire: Acime Frame, 59110 La Madeleine (FR)
(72) Inventeur: DUBLY, Hervé, B7700 Mouscron (BE); LECUYER, Julien, 62140 Guigny (FR)
(74) Mandataire: Balesta, Pierre

(56) Documents cités:
- EP-A1- 3 020 382
- DE-C- 296 369
- US-A- 2 633 896
- US-A- 2 746 527
- US-B1- 7 780 239

## Description

### Arrière-plan de l'invention

La présente invention a pour objet un repose-plâtre pour une chaise de transfert médicale, un kit de montage d'un tel repose-plâtre et une chaise de transfert médicale comportant un tel repose-plâtre.

Une chaise de transfert médicale trouve en particulier une application dans les hôpitaux, ou autres lieux dans lesquels des soins doivent être prodigués à des patients. Dans ces lieux, les patients doivent habituellement être transférés d'un endroit à un autre, par exemple pour passer différents examens ou subir différents traitements. Lorsque la condition du patient le permet, le transfert est effectué au moyen d'une chaise de transfert médicale, conduite, par exemple, par un opérateur médical tel qu'un brancardier. Le patient transporté sur la chaise de transfert médicale peut présenter au moins un membre inférieur au moins partiellement plâtré ; la chaise de transfert médicale doit alors comporter un repose-plâtre ayant un moyen de support configuré pour supporter une partie dudit membre inférieur plâtré.

Il est connu des repose-plâtres qui peuvent être montés, par exemple par un système de visserie, sur le châssis d'une chaise de transfert médicale. Le châssis de la chaise de transfert médicale présente, pour ce faire, un système de montage configuré pour coopérer avec le repose-plâtre. Les opérations de montage et de démontage du repose-plâtre sont cependant complexes et les pièces nécessaires à ces opérations sont habituellement nombreuses, ce qui augmente le risque de perte de l'un de ces éléments, et, par suite, le risque de compromettre l'utilisation du repose-plâtre.

En outre, les opérations de montage et de démontage doivent être répétées pour adapter le montage à l'utilisateur de la chaise, et plus particulièrement au côté du corps de l'utilisateur dont le membre inférieur est plâtré. Par ailleurs, de tels repose-plâtres sont habituellement adaptés à une morphologie particulière, de sorte qu'une pluralité de repose-plâtres est à prévoir pour adapter l'utilisation de la chaise de transfert médicale à différents patients. On connait de US 2 633 896 et de DE 296 369 C un repose-plâtre pour une chaise de transfert médicale.

### Objet et résumé de l'invention

La présente invention a pour but de résoudre, parmi d'autres, les insuffisances décrites plus haut des repose-plâtres pour chaise de transfert médicale connus de l'art antérieur, en proposant un repose-plâtre configuré pour être monté sur une chaise de transfert médicale dont le montage peut facilement et rapidement être modifié pour être adapté au côté du membre inférieur de l'utilisateur qu'il doit supporter.

Ce but est atteint par le fait que l'invention porte sur un repose-plâtre pour une chaise de transfert médicale ayant une direction transversale, un siège, un châssis supportant le siège et un moyen de réglage fixé sur le châssis en s'étendant transversalement sous le siège, le repose-plâtre comportant :
- des moyens de montage s'étendant selon une direction longitudinale et comprenant une première extrémité longitudinale configurée pour être montée sur une portion du moyen de réglage de la chaise, et une seconde extrémité longitudinale opposée à la première extrémité longitudinale ;
- un moyen de support configuré pour supporter une partie d'un membre inférieur d'un utilisateur disposé sur le siège de la chaise lorsque le repose-plâtre est monté sur la chaise, le moyen de support étant monté sur la seconde extrémité longitudinale des moyens de montage ;
- la première extrémité longitudinale des moyens de montage du repose-plâtre étant configurée pour coulisser le long du moyen de réglage selon la direction transversale, de manière que le repose-plâtre prend alternativement une position gauche et une position droite dans lesquelles le moyen de support est disposé de manière à supporter respectivement une partie du membre inférieur gauche et du membre inférieur droit de l'utilisateur lorsque le repose-plâtre est monté sur la chaise.

Les moyens de montage permettent ainsi de monter facilement et solidement le repose-plâtre sur une chaise de transfert médicale ; en outre, le moyen de support permet de supporter le membre plâtré de l'utilisateur, et ainsi d'améliorer son confort et sa sécurité lors de son déplacement au moyen de la chaise de transfert médicale.

Par ailleurs, la possibilité pour la première extrémité longitudinale de coulisser le long du moyen de réglage facilite la modification du montage du repose-plâtre sur la chaise de transfert médicale pour l'adapter à différentes infirmités de patients devant être transportés. Les manipulations sont ainsi réduites de manière à faciliter l'utilisation du repose-plâtre et à améliorer la sécurité du patient lors de son installation sur la chaise de transfert.

En d'autres termes, le repose-plâtre est configuré pour être monté de manière à supporter alternativement la jambe gauche et la jambe droite du patient installé sur la chaise de transfert, et pour passer facilement et rapidement de l'une à l'autre des positions.

L'invention est déclinée ci-après dans une série de variantes de réalisation, qui peuvent être considérées seules ou en combinaison avec une ou plusieurs des précédentes.

Avantageusement, le repose-plâtre comporte en outre des moyens de blocage configurés pour coopérer avec la première extrémité longitudinale de manière à bloquer le repose-plâtre dans l'une ou l'autre des positions gauche et droite.

Par cette disposition, le repose-plâtre ne risque pas de passer accidentellement de l'une à l'autre des positions gauche et droite ; la sécurité et le confort du patient disposé sur la chaise de transfert sont ainsi améliorés.

De manière avantageuse, le repose-plâtre comprend en outre des moyens d'inclinaison configurés pour modifier l'inclinaison de la direction longitudinale des moyens de montage lorsque le repose-plâtre est monté sur la chaise.

La présence des moyens d'inclinaison permet d'améliorer le confort de l'utilisateur, en modifiant l'inclinaison de sa jambe lorsqu'elle est supportée par le moyen de support du repose-plâtre, et d'adapter le montage du repose-plâtre à des utilisateurs présentant des morphologies et/ou des infirmités différentes.

De préférence, le repose-plâtre comporte en outre des moyens de verrouillage configurés pour coopérer avec les moyens d'inclinaison de manière à verrouiller l'inclinaison de la direction longitudinale des moyens de montage.

Les moyens de verrouillage, en empêchant une modification accidentelle de l'inclinaison de la direction longitudinale des moyens de montage du repose-plâtre, améliorent encore la sécurité et le confort de l'utilisateur.

Avantageusement, les moyens d'inclinaison sont configurés de manière que lorsque le repose-plâtre est monté sur la chaise, les moyens de montage prennent alternativement au moins une position horizontale dans laquelle la direction longitudinale des moyens de montage s'étend de manière sensiblement horizontale, et une première position inclinée dans laquelle la direction longitudinale des moyens de montage s'étend de manière inclinée par rapport à une direction horizontale.

De manière avantageuse, dans la première position inclinée, la direction longitudinale est inclinée d'un angle compris entre 5° et 25°, de préférence de l'ordre de 15°.

De préférence, les moyens d'inclinaison sont configurés de manière que lorsque le repose-plâtre est monté sur la chaise, les moyens de montage peuvent également prendre au moins une deuxième position inclinée dans laquelle la direction longitudinale des moyens de montage s'étend de manière inclinée par rapport à une direction horizontale.

Avantageusement, dans la deuxième position inclinée, la direction longitudinale est inclinée d'un angle compris entre 20° et 40°, de préférence de l'ordre de 30°.

Les moyens d'inclinaison permettent ainsi de modifier facilement l'inclinaison de la direction longitudinale des moyens de montage, de manière à adapter la disposition du repose-plâtre à différentes morphologies et/ou infirmités d'utilisateurs.

De manière avantageuse, les moyens d'inclinaison comportent des moyens de rappel configurés pour ramener les moyens de montage dans la position horizontale lorsque les moyens d'inclinaison sont déverrouillés.

Par cette disposition, la modification du réglage de l'inclinaison de la direction longitudinale des moyens de montage est facilitée.

Avantageusement, le passage de la position horizontale à l'une et/ou l'autre des première et deuxième positions inclinées est réalisé par gravité, lorsque les moyens d'inclinaison sont déverrouillés, soit du seul fait du poids du moyen de support, soit du fait du poids du moyen de support combiné à celui du membre inférieur qu'il supporte.

Les moyens de montage comportent en outre un premier bras télescopique et un second bras télescopique s'étendant tous deux selon la direction longitudinale, la première extrémité longitudinale étant montée sur le premier bras télescopique, le moyen de support étant monté sur le second bras télescopique, les premier et second bras télescopiques étant configurés pour être coulissés l'un dans l'autre de manière à modifier la distance séparant le moyen de support du siège lorsque le repose-plâtre est monté sur la chaise.

La disposition du moyen de support du repose-plâtre peut ainsi facilement être modifiée, sans compliquer significativement la structure du repose-plâtre selon la présente invention, de manière à l'adapter à différentes morphologies et/ou infirmités d'utilisateurs. En outre, l'utilisation de premier et second bras télescopiques montés coulissants l'un dans l'autre contribue à la rigidité et à la solidité de la structure du repose-plâtre, et par suite à la sécurité et au confort de l'utilisateur disposé sur la chaise de transfert médicale.

Les premier et second bras télescopiques sont configurés de manière que le repose-plâtre peut prendre une position escamotée dans laquelle le moyen de support est disposé sous le siège, lorsque le repose-plâtre est monté sur la chaise.

Par cette disposition, l'encombrement de la chaise sur laquelle est monté le repose-plâtre selon la présente invention peut être limité, en particulier lorsque la chaise de transfert n'est pas utilisée pour transporter un utilisateur, ou lorsque la chaise est utilisée pour transporter un patient ne nécessitant pas qu'une partie d'un de ses membres inférieurs soit supportée par le repose-plâtre. En outre, la possibilité d'agencer le repose-plâtre dans une position escamotée évite de devoir démonter le repose-plâtre, par exemple lorsque la chaise de transfert est utilisée pour transporter un utilisateur ne nécessitant pas l'utilisation d'un tel repose-plâtre, ou lorsque la chaise de transfert médicale n'est pas utilisée.

De préférence, l'invention porte aussi sur un kit de montage d'un repose-plâtre sur une chaise de transfert médicale ayant une direction transversale, un siège et un châssis supportant le siège, le kit comportant un moyen de réglage, des moyens de fixation configurés pour fixer le moyen de réglage sur le châssis de la chaise de transfert médicale de manière qu'il s'étende transversalement sous le siège, et un repose-plâtre selon la présente invention.

Le kit de montage permet ainsi de monter facilement le repose-plâtre selon la présente invention sur tous types de chaises de transfert médicale, voire sur d'autres types d'éléments de mobilier comportant un châssis supportant un siège.

De manière avantageuse, l'invention porte aussi sur une chaise de transfert médicale ayant des directions longitudinale et transversale et comprenant un siège, un châssis supportant le siège, un moyen de réglage fixé sur le châssis en s'étendant transversalement sous le siège, la chaise de transfert comportant en outre un repose-plâtre selon la présente invention, les moyens de montage étant montés coulissants sur le moyen de réglage.

La chaise de transfert médicale selon la présente invention peut ainsi être utilisée pour transporter différents types d'utilisateurs, en particulier s'agissant du côté de leur corps dont un membre inférieur est plâtré.

De préférence, le châssis comporte en outre une structure de déplacement ayant des parties avant et arrière, la partie avant de la chaise étant configurée pour être emboîtée dans la partie arrière d'une chaise équivalente.

Avantageusement, la structure de déplacement présente une forme convergeant vers la partie avant.

De manière avantageuse, des moyens de déplacement avant et des moyens de déplacement arrière sont fixés respectivement aux parties avant et arrière de la structure de déplacement.

En d'autres termes, considéré dans un plan transversal à la direction longitudinale de la chaise, l'encombrement des moyens de déplacement avant est inférieur à l'encombrement des moyens de déplacement arrière. Par cette disposition, lorsque la partie avant est emboîtée dans la partie arrière d'une chaise équivalente et lorsque les moyens de déplacement arrière comportent deux éléments de déplacement arrière espacés l'un de l'autre, les moyens de déplacement avant sont engagés entre les deux éléments de déplacement arrière, de manière à contribuer à la compacité de l'ensemble constitué par les deux chaises emboîtées l'une dans l'autre.

En outre, par l'écartement des deux éléments de déplacement arrière, la direction de la chaise selon la présente invention est améliorée.

De préférence, le châssis comporte en outre des moyens d'actionnement configurés pour coopérer avec les moyens d'inclinaison pour permettre à l'utilisateur disposé sur le siège de modifier l'inclinaison de la direction longitudinale des moyens de montage du repose-plâtre.

Par cette disposition, l'utilisateur peut facilement modifier l'inclinaison de la direction longitudinale des moyens de montage, et par là même son confort, sans requérir une assistance extérieure.

Avantageusement, le châssis comporte en outre un système de montage disposé sous le siège et configuré pour coopérer avec des accessoires, par exemple une porte-obus ou un porte-documents.

De manière avantageuse, le châssis comporte en outre une structure d'assise, sur laquelle est fixé le siège, le système de montage étant fixé sur la structure d'assise.

Le système de montage permet ainsi de monter différents accessoires sur la chaise de transfert médicale, de manière à l'adapter facilement et rapidement à la morphologie et à l'infirmité du patient transporté. En outre, le système de montage est configuré de manière qu'il ne s'oppose pas à l'emboîtement de la chaise dans une chaise équivalente, ni au déploiement et au réglage du repose-plâtre selon la présente invention.

### Brève description des dessins

D'autres caractéristiques et avantages de l'invention apparaîtront plus clairement et de manière complète à la lecture de la description ci-après d'un mode de réalisation préféré, donné à titre d'exemple non limitatif et en référence aux dessins annexés suivants sur lesquels :
- la figure **1** représente schématiquement un exemple de chaise de transfert médicale comportant un repose-plâtre selon la présente invention ;
- la figure **2** représente schématiquement le montage d'un exemple de repose-plâtre sur le moyen de réglage fixé sur une chaise de transfert médicale ;
- la figure **3** représente schématiquement un exemple de chaise de transfert médicale comportant un repose-plâtre dans une position escamotée ;
- les figures **4** et **5** représentent schématiquement des vues en perspective des moyens d'inclinaison d'un repose-plâtre selon la présente invention, alternativement dans une position d'usage et dans une position escamotée ;
- les figures **6A, 6B** et **6C** représentent schématiquement une vue de côté d'une chaise de transfert médicale, la direction longitudinale des moyens de montage présentant différentes inclinaisons ; et
- la figure **7** représente plusieurs chaises de transfert médicales équipées de repose-plâtres selon la présente invention, les chaises étant emboîtées les unes dans les autres.

### Description détaillée de l'invention

Tel que représenté sur les différentes figures, le repose-plâtre **10** selon la présente invention est configuré pour être monté sur une chaise de transfert médicale **100.**

La chaise de transfert médicale **100** présente une direction longitudinale **L** et une direction transversale **T** ; elle comporte en outre un siège **102** et un dossier **103,** tous deux montés sur un châssis **104** ; en outre, la chaise **100** comporte des moyens de conduite **105** configurés pour permettre de déplacer la chaise de transfert médicale **100.**

Le châssis **104** comporte une structure de déplacement **106** ayant des parties avant et arrière **108, 110,** la structure de déplacement **106** présentant une forme convergeant vers la partie avant **108,** de manière à permettre à plusieurs chaises de transfert médicales **100, 100', 100", 100'"** selon la présente invention, tel que cela est représenté sur la figure **7****,** d'être emboîtées les unes dans les autres, la partie avant d'une première chaise étant configurée pour être emboitée dans la partie arrière d'une seconde chaise équivalente.

La structure de déplacement **106** comporte également des premier et deuxième moyens de déplacement avant **112, 112',** montés sur sa partie avant **108,** et des premier et second moyens de déplacement arrière **114, 114',** montés sur sa partie arrière **110** ; par exemple et de manière non limitative, les moyens de déplacement **112, 112', 114, 114'** comportent des roues configurées pour faciliter le déplacement de la chaise de transfert médicale **100.**

La chaise **100** comporte également des première et seconde plaques de montage **130, 130'** montées sur le châssis **104,** par exemple et de manière non limitative entre le siège **102** et la structure de déplacement **106,** en s'étendant de manière sensiblement parallèle l'une à l'autre ; les plaques de montage **130, 130'** s'étendent, par exemple et de manière non limitative, dans un plan sensiblement parallèle à la direction longitudinale **L** de la chaise de transfert médicale **100.**

En outre, la chaise **100** comporte un moyen de réglage **118** monté sur le châssis **104** par les première et seconde plaques de montage **130, 130',** le moyen de réglage **118** s'étendant selon la direction transversale **T** sous le siège **102.** Par exemple et de manière non limitative, dans la divulgation du repose-plâtre **10** représentée sur les différentes figures, le moyen de réglage **118** prend la forme d'une tige de montage, de sorte que dans la suite de la présente description, on utilisera indifféremment les termes « tige de montage » et « moyen de réglage » ; on pourrait cependant bien évidemment concevoir, sans sortir du cadre de la présente invention, toute autre forme du moyen de réglage **118** de manière qu'il soit configuré pour permettre le coulissement d'une première extrémité **16** de moyens de montage **12** du repose-plâtre **10.**

Tel que cela sera décrit plus en détails par la suite, par exemple et de manière non limitative, la tige de montage **118** est fixée de manière pivotante sur les première et seconde plaques de montage **130, 130',** la tige de montage **118** pouvant ainsi pivoter autour de son axe longitudinal.

Tel que représenté en particulier sur la figure **4****,** la chaise de transfert médicale **100** comporte en outre des moyens d'actionnement **116** ayant une poignée d'actionnement **117,** les moyens d'actionnement **116** étant disposés par exemple et de manière non limitative sous le siège **104** sur la seconde plaque de montage **130',** de manière que la poignée d'actionnement **117** soit aisément actionnable par un utilisateur disposé en position assise sur la chaise **100.**

La chaise **100** comporte également un dispositif repose-pieds **120,** monté sur la partie avant **108** de la structure de déplacement **106,** et un système de montage **122** monté sur le châssis **104** et disposé, par exemple et de manière non limitative, sous le siège **102** ; l'utilité de ce système de montage **122** apparaitra plus clairement par la suite.

Les moyens de montage **12** du repose-plâtre **10** selon la présente invention s'étendent selon une direction longitudinale. Dans la suite de la description, la direction longitudinale des moyens de montage **12** du repose-plâtre **10** sera confondue avec la direction longitudinale **L** de la chaise **100** ; on pourrait bien évidemment concevoir, sans sortir du cadre de la présente invention, un repose-plâtre **10** dont la direction longitudinale serait distincte, voire inclinée, par rapport à la direction longitudinale **L** de la chaise de transfert médicale **100.**

La première extrémité longitudinale **16** des moyens de montage **12** est configurée pour être montée sur une portion de la tige de montage **118** qui s'étend entre les première et seconde plaques de montage **130, 130**'; les moyens de montage **12** comportent en outre une seconde extrémité longitudinale **18** opposée à la première extrémité longitudinale **16.**

Le repose-plâtre **10** comporte également un moyen de support **14** qui est configuré pour supporter une partie d'un membre inférieur d'un utilisateur disposé sur le siège **102** lorsque le repose-plâtre **10** est monté sur la chaise **100,** le moyen de support **14** étant monté sur la seconde extrémité longitudinale **18** des moyens de montage **12.**

Tel que représenté en particulier sur les figures **1** et **2****,** la première extrémité longitudinale **16** des moyens de montage **12** est configurée pour coulisser le long de la tige de montage **118** selon la direction transversale **T,** de sorte que le repose-plâtre **10** peut prendre alternativement une position gauche et une position droite dans lesquelles le moyen de support **14** est disposé de manière à supporter respectivement une partie du membre inférieur gauche et du membre inférieur droit de l'utilisateur disposé sur le siège **102.**

Par exemple et de manière non limitative, la première extrémité longitudinale **16** et la tige de montage **118** présentent toutes deux une section tubulaire, par exemple de section carrée, conformée de manière à permettre le coulissement de la première extrémité longitudinale **16** le long de la tige de montage **118** selon la direction transversale **T.**

On comprend ainsi que la course du repose-plâtre **10** le long de la tige de montage **118** selon la direction transversale **T** est limitée par les première et seconde plaques de montage **130, 130',** fixées sur le châssis **104.** Ainsi, le repose-plâtre **10** est configuré de manière que la première extrémité longitudinale **16** de ses moyens de montage **12** peut prendre toute position intermédiaire entre les positions extrêmes disposées à proximité des première et seconde plaques de montage **130, 130'.**

Le repose-plâtre **10** comporte également des moyens de blocage **40** qui sont configurés pour coopérer avec la première extrémité longitudinale **16** en sorte de bloquer le repose-plâtre **10** dans l'une ou l'autre des positions gauche et droite. Par exemple et de manière non limitative, les moyens de blocage **40** comportent un ergot configuré pour coopérer avec un orifice formé dans la tige de montage **118,** de manière à bloquer le coulissement de la première extrémité longitudinale **16** le long de la tige de montage **118.**

Par ailleurs, le repose-plâtre **10** comporte des moyens d'inclinaison **30** configurés pour modifier l'inclinaison de la direction longitudinale des moyens de montage **12** lorsque le repose-plâtre **10** est monté sur la chaise **100.** Par exemple et de manière non limitative, les moyens d'inclinaison **30** comportent une plaque de guidage **32** qui coopère avec la tige de montage **118,** des orifices de verrouillage **34, 34', 34"** étant formés dans ladite plaque de guidage **32.**

Les moyens d'inclinaison **30** comportent également des moyens de rappel **36,** qui comprennent par exemple un ressort, et dont l'utilité apparaîtra plus clairement par la suite, et un doigt d'indexage **38** qui est conformé pour être engagé alternativement dans chacun des orifices **34, 34', 34"** formés dans la plaque de guidage **32.** L'extrémité du doigt d'indexage **38** opposée à celle configurée pour être engagée dans la plaque de montage **32** coopère avec la poignée d'actionnement **117** des moyens d'actionnement **116.**

Ainsi, en actionnant la poignée d'actionnement **117** des moyens d'actionnement **116** de la chaise **100,** l'utilisateur retire le doigt d'indexage **38** de la plaque de guidage **32** de manière à permettre de modifier l'inclinaison de la direction longitudinale des moyens de montage **12.**

Tel que représenté en particulier sur les figures **6A** à **6C****,** le repose-plâtre **10** selon la présente invention est ainsi configuré de manière que l'inclinaison de la direction longitudinale de ses moyens de montage **12** peut prendre alternativement au moins trois valeurs, la direction longitudinale pouvant alternativement être sensiblement horizontale, tel que représenté sur la figure **6A****,** présenter une première inclinaison de l'ordre de 15° par rapport à une direction horizontale, tel que représenté sur la figure **6B****,** ou présenter une deuxième inclinaison de l'ordre de 30° par rapport à une direction horizontale, tel que représenté sur la figure **6C****.**

On pourrait concevoir, sans sortir du cadre de la présente invention, un repose-plâtre **10** dont les moyens d'inclinaison **30** seraient configurés de manière que la direction longitudinale des moyens de montage **12** puisse prendre plus que trois positions.

L'augmentation de l'inclinaison de la direction longitudinale des moyens de montage **12** est réalisée en exerçant une pression sur les moyens de montage **12,** par exemple par l'intermédiaire du moyen de support **14,** ou simplement par gravité du repose-plâtre **10,** lorsque le doigt d'indexage **38** est retiré axialement de la plaque de guidage **32.** L'augmentation de l'inclinaison entraîne alors le pivotement de la plaque de guidage **32** par rapport à la seconde plaque de montage **130'** jusqu'à ce que le doigt d'indexage **38** se trouve en regard de l'un des orifices **34, 34', 34"** formés dans la plaque de guidage **32.**

Le repose-plâtre **10** selon la présente invention comporte ainsi des moyens de verrouillage qui comprennent le doigt d'indexage **38** et les orifices **34, 34', 34"** formés dans la plaque de guidage **32,** lesdits moyens de verrouillage étant configurés pour coopérer avec les moyens d'inclinaison **30** pour verrouiller l'inclinaison de la direction longitudinale des moyens de montage **12.**

Par ailleurs, les moyens de rappel **36** sont configurés pour ramener les moyens de montage **12** dans la position dans laquelle la direction longitudinale s'étend de manière sensiblement horizontale lorsque les moyens d'inclinaison **30** sont déverrouillés.

Tel que représenté en particulier sur les figures **4** et **5****,** les moyens de montage **12** du repose-plâtre **10** comportent également un premier bras télescopique **20** sur lequel est montée la première extrémité longitudinale **16,** et un second bras télescopique **22,** sur lequel est monté le moyen de support **14 ;** les premier et second bras télescopiques **20, 22** s'étendent tous deux selon la direction longitudinale des moyens de montage **12** et sont configurés pour être coulissés l'un dans l'autre de manière à modifier la distance qui sépare le moyen de support **14** du siège **102.**

Tel que représenté sur les figures **4** et **5****,** les moyens de montage **12** sont ainsi configurés pour prendre alternativement une position d'usage, dans laquelle le moyen de support **14** est agencé de manière à supporter une partie d'un membre inférieur d'un utilisateur assis sur le siège **102** de la chaise **100,** tel que représenté sur la figure **4****,** ou une position escamotée dans laquelle le moyen de support **14** est disposé sous le siège **102** ; par exemple et de manière non limitative, les moyens de montage **12** sont configurés de manière que, dans la position escamotée, le moyen de support **14** affleure l'extrémité avant du siège **102.**

Le repose-plâtre **10** comporte en outre un moyen de coulissement **24,** comportant par exemple et de manière non limitative un doigt d'indexage, qui est configuré pour bloquer la position relative du deuxième bras télescopique **22** par rapport au premier bras télescopique **20,** de manière à empêcher un passage accidentel de l'une à l'autre des positions d'utilisation et escamotée.

On pourrait bien évidemment concevoir, sans sortir du cadre de la présente invention, un repose-plâtre **10** dont les moyens de montage **12** comporteraient plus que deux bras télescopiques montés coulissants l'un dans l'autre de manière à encore améliorer, en particulier, la compacité du repose-plâtre **10** lorsqu'il n'est pas utilisé pour supporter une partie d'un membre d'un utilisateur, ainsi que l'adaptabilité du repose-plâtre **10** à d'autres morphologies et/ou infirmités.

Les moyens de montage **12** comportent également un système de butée configuré pour limiter le coulissement des premier et second bras télescopiques **20, 22** l'un par rapport à l'autre, de manière à empêcher la désolidarisation accidentelle des bras télescopiques, voire le démontage accidentel des moyens de montage **12** de la chaise de transfert médicale **100.**

Tel que représenté en particulier sur la figure **1****,** le moyen de support **14** comporte en outre un dispositif de maintien **15,** qui comprend par exemple et de manière non limitative un coussin, configuré pour amortir le contact du membre de l'utilisateur sur le moyen de support **14.**

Tel que représenté sur les différentes figures, le système de montage **122** de la chaise de transfert médicale **100** est configuré pour coopérer avec des accessoires, par exemple un porte-obus **140,** un porte-documents ou tout autre accessoire pouvant équiper une chaise de transfert médicale.

Ainsi, pour faire passer le repose-plâtre **10** d'une position escamotée, tel que représenté en particulier sur la figure **3****,** à une position d'usage, tel que représenté sur la figure **1****,** on exerce tout d'abord une traction sur la seconde extrémité longitudinale **18** des moyens de montage **12** qui affleurent le siège **102** ; le second bras télescopique **22** est ainsi partiellement ou totalement coulissé par rapport au premier bras télescopique **20.** On pourrait concevoir la présence d'une poignée, par exemple disposée sous le moyen de support **14,** de manière à faciliter le passage du repose-plâtre de la position escamotée à la position d'usage.

Par exemple et de manière non limitative, le passage de la position escamotée à la position d'usage est réalisé lorsque la direction longitudinale des moyens de montage **12** s'étend selon une direction sensiblement horizontale.

On actionne ensuite les moyens de blocage **40** de manière à permettre le coulissement de la première extrémité longitudinale **16** le long de la tige de montage **118** selon la direction transversale **T,** pour adapter la position du moyen de support **14** du repose-plâtre **10** au patient que la chaise **100** doit recevoir.

On ajuste ensuite, si besoin, l'inclinaison de la direction longitudinale des moyens de montage **12,** après avoir actionné les moyens d'actionnement **116** qui coopèrent avec les moyens de verrouillage de manière à déverrouiller les moyens d'inclinaison **30.**

Le procédé de déploiement du repose-plâtre **10** peut en outre comporter une étape d'ajustement de la distance du moyen de support **14,** obtenu en actionnant le moyen de coulissement **24** de manière à ajuster la disposition des premier et second bras télescopiques **20, 22** relativement l'un à l'autre.

L'invention porte également sur un kit de montage d'un repose-plâtre sur une chaise de transfert médicale comportant un repose-plâtre **10** selon la présente invention, une tige de montage **118** et des moyens de fixation, qui comportent en l'espèce les première et seconde plaques de montage **130, 130',** pour permettre de fixer la tige de montage **118** sur le châssis **104** de la chaise de transfert médicale.

La description ci-dessus est donnée à titre d'exemple et n'est donc pas limitative de l'invention.

En particulier, le repose-plâtre selon la présente invention, bien que particulièrement adapté au domaine médical, peut également équiper tout élément de mobilier permettant de transporter une personne.

## Revendications

1. Repose-plâtre (10) pour une chaise de transfert médicale (100) ayant une direction transversale (T), un siège (102), un châssis (104) supportant le siège et un moyen de réglage (118) fixé sur le châssis en s'étendant transversalement sous le siège, le repose-plâtre comportant :
- des moyens de montage (12) s'étendant selon une direction longitudinale et comprenant une première extrémité (16) longitudinale configurée pour être montée sur une portion du moyen de réglage de la chaise, et une seconde extrémité longitudinale (18) opposée à la première extrémité longitudinale ;
- un moyen de support (14) configuré pour supporter une partie d'un membre inférieur d'un utilisateur disposé sur le siège de la chaise lorsque le repose-plâtre est monté sur la chaise, le moyen de support étant monté sur la seconde extrémité longitudinale des moyens de montage ;
- la première extrémité longitudinale des moyens de montage étant configurée pour coulisser le long du moyen de réglage selon la direction transversale, de manière que le repose-plâtre prend alternativement une position gauche et une position droite dans lesquelles le moyen de support est disposé de manière à supporter respectivement une partie du membre inférieur gauche et du membre inférieur droit de l'utilisateur lorsque le repose-plâtre est monté sur la chaise, **caractérisé en ce que** les moyens de montage comportent en outre un premier bras télescopique (20) et un second bras télescopique (22) s'étendant tous deux selon la direction longitudinale, la première extrémité longitudinale étant montée sur le premier bras télescopique, le moyen de support étant monté sur le second bras télescopique, les premier et second bras télescopiques étant configurés pour être coulissés l'un dans l'autre de manière à modifier la distance séparant le moyen de support du siège lorsque le repose-plâtre est monté sur la chaise, les premier et second bras télescopiques étant configurés de manière que le repose-plâtre peut prendre une position escamotée dans laquelle le moyen de support est disposé sous le siège, lorsque le repose-plâtre est monté sur la chaise.

2. Repose-plâtre (10) selon la revendication **1, caractérisé en ce qu'**il comporte en outre des moyens de blocage (40) configurés pour coopérer avec la première extrémité longitudinale de manière à bloquer le repose-plâtre dans l'une ou l'autre des positions gauche et droite.

3. Repose-plâtre (10) selon la revendication **1** ou **2, caractérisé en ce qu'**il comprend en outre des moyens d'inclinaison (30) configurés pour modifier l'inclinaison de la direction longitudinale des moyens de montage lorsque le repose-plâtre est monté sur la chaise.

4. Repose-plâtre (10) selon la revendication **3, caractérisé en ce qu'**il comporte en outre des moyens de verrouillage (38, 34, 34', 34") configurés pour coopérer avec les moyens d'inclinaison de manière à verrouiller l'inclinaison de la direction longitudinale des moyens de montage.

5. Repose-plâtre (10) selon la revendication **3** ou **4, caractérisé en ce que** les moyens d'inclinaison sont configurés de manière que lorsque le repose-plâtre est monté sur la chaise, les moyens de montage prennent alternativement au moins une position horizontale dans laquelle la direction longitudinale des moyens de montage s'étend de manière sensiblement horizontale, et une première position inclinée dans laquelle la direction longitudinale des moyens de montage s'étend de manière inclinée par rapport à une direction horizontale.

6. Repose-plâtre (10) selon les revendications **4** et **5, caractérisé en ce que** les moyens d'inclinaison comportent des moyens de rappel (36) configurés pour ramener les moyens de montage dans la position horizontale lorsque les moyens d'inclinaison sont déverrouillés.

7. Kit de montage d'un repose-plâtre sur une chaise de transfert médicale ayant une direction transversale, un siège (102) et un châssis (104) supportant le siège, le kit comportant un moyen de réglage (118), des moyens de fixation (130, 130') configurés pour fixer le moyen de réglage sur le châssis (104) de la chaise de transfert médicale de manière qu'il s'étende transversalement sous le siège, et un repose-plâtre (10) selon l'une quelconque des revendications **1 à 6.**

8. Chaise de transfert médicale (100) ayant des directions longitudinale (L) et transversale (T) et comprenant :
- un siège (102) ;
- un châssis (104) supportant le siège ;
- un moyen de réglage (118) fixé sur le châssis en s'étendant transversalement sous le siège ;
la chaise de transfert comportant en outre un repose-plâtre (10) selon l'une quelconque des revendications **1 à 6,** les moyens de montage étant montés coulissants sur le moyen de réglage.

9. Chaise (100) selon la revendication **8, caractérisée en ce que** le châssis comporte en outre une structure de déplacement (106) ayant des parties avant (108) et arrière (110), la partie avant de la chaise étant configurée pour être emboîtée dans la partie arrière d'une chaise équivalente.

10. Chaise (100) selon la revendication **9, caractérisée en ce que** la structure de déplacement présente une forme convergeant vers la partie avant.

11. Chaise (100) selon l'une quelconque des revendications **8 à 10** comportant un repose-plâtre selon l'une quelconque des revendications **3 à 6,** le châssis comportant en outre des moyens d'actionnement (116) configurés pour coopérer avec les moyens d'inclinaison (30) pour permettre à l'utilisateur disposé sur le siège de modifier l'inclinaison de la direction longitudinale des moyens de montage du repose-plâtre.

12. Chaise (100) selon l'une quelconque des revendications **8 à 11, caractérisée en ce que** le châssis comporte en outre un système de montage (122) disposé sous le siège et configuré pour coopérer avec des accessoires, par exemple une porte-obus (140).

## Patentansprüche

1. Gipsstütze (10) für einen medizinischen Transportstuhl (100), der eine Querrichtung (T), einen Sitz (102), ein Gestell (104), das den Sitz stützt und ein Einstellmittel (118) aufweist, das so an dem Gestell befestigt ist, dass es sich quer unter dem Sitz erstreckt, wobei die Gipsstütze umfasst:
- Montagemittel (12), die sich gemäß einer Längsrichtung erstrecken und ein erstes Längsende (16), das ausgestaltet ist, um an einem Abschnitt des Einstellmittels des Stuhls montiert zu sein, und ein zweites Längsende (18) umfassen, das dem ersten Längsende gegenüberliegt,
- ein Stützmittel (14), das ausgestaltet ist, um einen Teil einer unteren Extremität eines Benutzers zu stützen, der auf dem Sitz des Stuhls angeordnet ist, wenn die Gipsstütze an dem Stuhl montiert ist, wobei das Stützmittel an dem zweiten Längsende der Montagemittel montiert ist,
- wobei das erste Längsende der Montagemittel ausgestaltet ist, um entlang des Einstellmittels gemäß der Querrichtung zu gleiten, damit die Gipsstütze abwechselnd eine linke Position und eine rechte Position einnimmt, in denen das Stützmittel angeordnet ist, um jeweils einen Teil der linken unteren Extremität und der rechten unteren Extremität des Benutzers zu stützen, wenn die Gipsstütze an dem Stuhl montiert ist,
**dadurch gekennzeichnet, dass** die Montagemittel ferner einen ersten Teleskoparm (20) und einen zweiten Teleskoparm (22) umfassen, die sich beide gemäß der Längsrichtung erstrecken, wobei das erste Längsende an dem ersten Teleskoparm montiert ist, wobei das Stützmittel an dem zweiten Teleskoparm montiert ist, wobei der erste und zweite Teleskoparm ausgestaltet sind, um ineinander zu gleiten, um den Abstand zu modifizieren, der das Stützmittel vom Sitz trennt, wenn die Gipsstütze an dem Stuhl montiert ist, wobei der erste und zweite Teleskoparm ausgestaltet sind, damit die Gipsstütze eine eingezogene Position einnehmen kann, in der das Stützmittel unter dem Sitz angeordnet ist, wenn die Gipsstütze an dem Stuhl montiert ist.

2. Gipsstütze (10) nach Anspruch 1, **dadurch gekennzeichnet, dass** sie ferner Blockiermittel (40) umfasst, die ausgestaltet sind, um mit dem ersten Längsende zusammenzuwirken, um die Gipsstütze in einer der linken und rechten Position oder der anderen zu blockieren.

3. Gipsstütze (10) nach Anspruch 1 oder 2, **dadurch gekennzeichnet, dass** sie ferner Neigungsmittel (30) umfasst, die ausgestaltet sind, um die Neigung der Längsrichtung der Montagemittel zu modifizieren, wenn die Gipsstütze an dem Stuhl montiert ist.

4. Gipsstütze (10) nach Anspruch 3, **dadurch gekennzeichnet, dass** sie ferner Verriegelungsmittel (38, 34, 34', 34") umfasst, die ausgestaltet sind, um mit den Neigungsmitteln zusammenzuwirken, um die Neigung der Längsrichtung der Montagemittel zu verriegeln.

5. Gipsstütze (10) nach Anspruch 3 oder 4, **dadurch gekennzeichnet, dass** die Neigungsmittel ausgestaltet sind, damit, wenn die Gipsstütze an dem Stuhl montiert ist, die Montagemittel abwechselnd mindestens eine horizontale Position, in der sich die Längsrichtung der Montagemittel im Wesentlichen horizontal erstreckt, und eine erste geneigte Position einnehmen, in der sich die Längsrichtung der Montagemittel in Bezug auf eine horizontale Richtung geneigt erstreckt.

6. Gipsstütze (10) nach den Ansprüchen 4 und 5, **dadurch gekennzeichnet, dass** die Neigungsmittel Rückstellmittel (36) umfassen, die ausgestaltet sind, um die Montagemittel in die horizontale Position zurückzuführen, wenn die Neigungsmittel entriegelt sind.

7. Montagekit einer Gipsstütze an einem medizinischen Transportstuhl, der eine Querrichtung, einen Sitz (102) und ein Gestell (104), das den Sitz stützt, aufweist, wobei das Kit ein Einstellmittel (118), Befestigungsmittel (130, 130'), die ausgestaltet sind, um das Einstellmittel an dem Gestell (104) des medizinischen Transportstuhls so zu befestigen, dass es sich quer unter dem Sitz erstreckt, und eine Gipsstütze (10) nach einem der Ansprüche 1 bis 6 umfasst.

8. Medizinischer Transportstuhl (100), der eine Längs- (L) und Querrichtung (T) aufweist und umfasst:
- einen Sitz (102),
- ein Gestell (104), das den Sitz stützt,
- ein Einstellmittel (118), das an dem Gestell befestigt ist, indem es sich quer unter dem Sitz erstreckt,
wobei der Transportstuhl ferner eine Gipsstütze (10) nach einem der Ansprüche 1 bis 6 umfasst, wobei die Montagemittel gleitend an dem Einstellmittel montiert sind.

9. Stuhl (100) nach Anspruch 8, **dadurch gekennzeichnet, dass** das Gestell ferner eine Verschiebungsstruktur (106) umfasst, die einen vorderen (108) und hinteren Teil (110) aufweist, wobei der vordere Teil des Stuhls ausgestaltet ist, um in dem hinteren Teil eines äquivalenten Stuhls eingezogen zu sein.

10. Stuhl (100) nach Anspruch 9, **dadurch gekennzeichnet, dass** die Verschiebungsstruktur eine Form aufweist, die zu dem vorderen Teil konvergiert.

11. Stuhl (100) nach einem der Ansprüche 8 bis 10, der eine Gipsstütze nach einem der Ansprüche 3 bis 6 umfasst, wobei das Gestell ferner Betätigungsmittel (116) umfasst, die ausgestaltet sind, um mit den Neigungsmitteln (30) zusammenzuwirken, um es dem Benutzer, der auf dem Sitz angeordnet ist, zu erlauben, die Neigung der Längsrichtung der Montagemittel der Gipsstütze zu modifizieren.

12. Stuhl (100) nach einem der Ansprüche 8 bis 11, **dadurch gekennzeichnet, dass** das Gestell ferner ein Montagesystem (122) umfasst, das unter dem Sitz angeordnet und ausgestaltet ist, um mit Zubehörteilen, zum Beispiel einer Sauerstoffflaschenstütze (140), zusammenzuwirken.

## Claims

1. A plaster rest (10) for a medical transfer chair (100) having a transverse direction (T), a seat (102), a frame (104) supporting the seat and an adjusting means (118) secured to the frame by extending transversely under the seat, the plaster rest including:
- mounting means (12) extending along a longitudinal direction and comprising a first longitudinal end (16) configured to be mounted on a portion of the adjusting means of the chair, and a second longitudinal end (18) opposite the first longitudinal end;
- a support means (14) configured to support a part of a lower limb of a user sitting on the seat of the chair when the plaster rest is mounted on the chair, the support means being mounted on the second longitudinal end of the mounting means;
- the first longitudinal end of the mounting means being configured to slide along the adjusting means along the transverse direction, so that the plaster rest alternately takes a left position and a right position in which the support means is disposed so as to support respectively a part of the left lower limb and of the right lower limb of the user when the plaster rest is mounted on the chair,
**characterized in that** the mounting means further include a first telescopic arm (20) and a second telescopic arm (22) both extending along the longitudinal direction, the first longitudinal end being mounted on the first telescopic arm, the support means being mounted on the second telescopic arm, the first and second telescopic arms being configured to be slid into each other so as to change the distance separating the support means from the seat when the plaster rest is mounted on the chair, the first and second telescopic arms being configured so that the plaster rest can take a stowed position in which the support means is disposed under the seat, when the plaster rest is mounted on the chair.

2. The plaster rest (10) according to claim 1, **characterized in that** it further includes blocking means (40) configured to cooperate with the first longitudinal end so as to block the plaster rest in either of the left and right positions.

3. The plaster rest (10) according to claim 1 or 2, **characterized in that** it further comprises inclination means (30) configured to change the inclination of the longitudinal direction of the mounting means when the plaster rest is mounted on the chair.

4. The plaster rest (10) according to claim 3, **characterized in that** it further includes locking means (38, 34, 34', 34") configured to cooperate with the inclination means so as to lock the inclination of the longitudinal direction of the mounting means.

5. The plaster rest (10) according to claim 3 or 4, **characterized in that** the inclination means are configured so that, when the plaster rest is mounted on the chair, the mounting means alternately take at least one horizontal position in which the longitudinal direction of the mounting means extends substantially horizontally, and a first inclined position in which the longitudinal direction of the mounting means extends inclined with respect to a horizontal direction.

6. The plaster rest (10) according to claims 4 and 5, **characterized in that** the inclination means include return means (36) configured to return the mounting means to the horizontal position when the inclination means are unlocked.

7. A kit for mounting a plaster rest on a medical transfer chair having a transverse direction, a seat (102) and a frame (104) supporting the seat, the kit including an adjusting means (118), securing means (130, 130') configured to secure the adjusting means to the frame (104) of the medical transfer chair so that it extends transversely under the seat, and a plaster rest (10) according to any one of claims 1 to 6.

8. A medical transfer chair (100) having longitudinal (L) and transverse (T) directions and comprising:
- a seat (102);
- a frame (104) supporting the seat;
- an adjusting means (118) secured to the frame and extending transversely under the seat;
the transfer chair further including a plaster rest (10) according to any one of claims 1 to 6, the mounting means being slidably mounted on the adjusting means.

9. A chair (100) according to claim 8, **characterized in that** the frame further includes a displacement structure (106) having front (108) and rear (110) parts, the front part of the chair being configured to be nested in the rear part of an equivalent chair.

10. The chair (100) according to claim 9, **characterized in that** the displacement structure has a shape converging towards the front part.

11. The chair (100) according to any one of claims 8 to 10 including a plaster rest according to any one of claims 3 to 6, the frame further including actuating means (116) configured to cooperate with the inclination means (30) to allow the user sitting on the seat to change the inclination of the longitudinal direction of the mounting means of the plaster rest.

12. The chair (100) according to any one of claims 8 to 11, **characterized in that** the frame further includes a mounting system (122) disposed under the seat and configured to cooperate with accessories, for example an oxygen bottle holder (140).
